# EUROPÄISCHE PATENTSCHRIFT

(11) **EP 0 117 256 B1**
(45) Veröffentlichungstag und Bekanntmachung des Hinweises auf die Patenterteilung: **30.07.1986**
(21) Anmeldenummer: 83101721.5
(22) Anmeldetag: 23.02.1983
(51) Int. Cl.: B27N 3/08

(54) **Presse zur Herstellung von Profilkörpern**
Press for producing structural parts
Presse pour la fabrication de corps profilés

(43) Veröffentlichungstag der Anmeldung: 05.09.1984
(73) Patentinhaber: Werzalit - Werke J.F. Werz KG, D-7141 Oberstenfeld (DE)
(72) Erfinder:
(74) Vertreter: Bögl, Wolfgang, Dipl.-Ing.

## Beschreibung

Die Erfindung betrifft eine Presse zur Herstellung von gepreßten Profilkörpern aus einem nicht steigfähigen Gemisch von mit einem wärmehärtenden Bindemittel vermischten Faserstoffen, welche wenigstens ein entsprechend einer Seite des zu pressenden Profilkörpers geformtes inneres Preßwerkzeugteil und ein über das innere Preßwerkzeugteil greifendes äußeres Preßwerkzeugteil besitzt.

Eine derartige Presse ist bekannt (DE-C-25 48 739). Sie ist vorgesehen, um Profilkörper, wie Außen- und Innenverkleindungsprofile für Hochbauten, Balkonverkleidungen, Tischplatten oder dgl., aus einem nicht steigfähigen Gemisch von mit einem wärmehärtenden Bindemittel vermischten Faserstoffen zu pressen.

Das nicht steigfähige Gemisch besteht meist aus lignozellulosehaltigen Faserstoffen, wie zerkleinerten und getrockneten Holzspänen, Bagassefasern u. a., die mit einem wärmehärten den Kunstharz, wie einem Melamin- Harnstofformaldehyd- oder Phenolformaldehydharz vermischt sind. Anstelle der zerkleinerten und getrockneten Holz- oder Bagassefasern können aber auch Fasern anderer Werkstoffe, wie Glasfasern. Steinwolle oder Asbestfasern, allein oder mehrere derselben miteinander gemischt, verwendet werden, denen entsprechende, vorzugsweise organische, Bindemittel zugesetzt sind.

Die Profilkörper werden in der Regel in der Weise hergestellt, daß zunächst aus dem Gemisch durch Kaltpressen ein Vorpreßling hergestellt wird, der auf seiner Unterseite, das ist die nicht als Sichtseite verwendete Oberfläche des Profilkörpers, mit einer Deckschicht versehen ist. Zu diesem Zweck wird aus dem Gemisch in einer Presse ein dem fertigen Profilkörper bereits sehr ähnlicher Vorpreßling gepreßt. Obwohl bei diesem Vorpressen des Profilkörpers diesem nicht die zum Aushärten des wärmehärtenden Bindemittels erforderliche Wärmemenge zugeführt worden ist, ist der Vorpreßling schon ein fester, handhabbarer Körper.

Aus dem Vorpreßling entsteht durch das Hei- βpressen in einer anderen Presse der fertige Profilkörper. Beim Heißpressen wird der Profilkörper in der Regel gleichzeitig mit einer Deckschicht versehen, welche meist aus wenigstens einer Schicht besteht, nämlich einer Dekorschicht, beispielsweise aus einem Gewebe, einem Furnier, einer bedruckten Papierfolie oder einer Kunststoffolie, über der eine transparente Schutzschicht angeordnet sein kann. Als Schutzschicht dient meist ein sogenanntes Overlay-Papier, bestehend aus nicht gefülltem Alpha-Zellulosepapier oder Glasfaservlies, das mit einem Duroplast, meist auf Melaminbasis, getränkt ist. Die transparente Schutzschicht kann auch dadurch erzeugt werden, daß die Dekorschicht eine stärkere Harzschicht besitzt.

Die bekannte Presse hat sich bei der Herstellung der eingangs erwähnten Profilkörper in großem Umfang bewährt. Es konnte jedoch gelegentlich beobachtet werden, daß die Ränder der fertigen Profilkörper eine rauhe Oberfläche und ein optisch unansehnliches Aussehen aufwiesen. Da bei der bekannten Presse die Kanten des äußeren und des inneren Preßwerkzeugsteils, die beim Preßvorgang aneinander entlang gleiten, in einem rechten Winkel ausgebildet sind, ist angenommen worden, daß die Preßwerkzeugteile beim Preßvorgang eine Quetsch- und Scherwirkung sowohl auf die Kanten des Vorpreßlings als auch auf die Deckschicht ausüben.

Der Erfindung liegt daher die Aufgabe zugrunde, eine Presse zur Herstellung von Profilkörpern der eingangs geschilderten Art zu schaffen, mit welcher einwandfrei glatte und ebene Kanten an den Profiikörpern erzielt werden können.

Diese Aufgabe ist erfindungsgemäß dadurch gelöst, daß der innere, dem inneren Preßwerkzeugteil zugewandte Rand des äußeren Preßwerkzeugteils eine mit der Preßrichtung sowie mit der seitlichen Begrenzungsfläche des inneren Preßwerkzeugteils einen spitzen Winkel einschließende, nach außen geneigte schräge Fläche bildet, an welche sich nach außen eine waagerechte Fläche anschließt.

Weitere vorteilhafte Ausgestaltungen der Erfindung sind in den Ansprüchen 2 bis 4 enthalten, welche nachstehend anhand der Figur erläutert sind.

Die Figur zeigt - im Wesentlich schematisch - den Querschnitt einer solchen Presse. Sie besteht aus dem Pressentisch 1, der in dem gezeigten Ausführungsbeispiel feststehend angeordnet sein soll, und dem in Richtung der Pfeile beweglichen Preßstempel 2. An dem Preßstempel 2 ist das äußere Preßwerkzeugteil 3 und an dem Pressentisch 1 das innere Preßwerkzeugteil 4 befestigt.

In die Preßwerkzeugteile sind die Konturen des zu pressenden Profilkörpers eingearbeitet. Die Verdichtung des Profilkörpers wird durch die Dicke des zwischen äußerem Preßwerkzeugteil 3 und innerem Preßwerkzeugteil 4 eingeschlossenen Raumes in der Preßendstellung bestimmt. Beim Pressen wird die Bewegung des Preßstempels 2 durch die Anschläge 5 und 6 begrenzt, welche in der Preßendstellung miteinander in Kontakt sind.

Bei der neuen Presse ist der innere Rand des Preßwerkzeugteils 3 in dem Bereich, in dem sich beide Preßwerkzeugteile in Preßendstellung übereinander greifen, mit der schrägen Fläche 7 versehen, welche weiter außen in eine waagerechte Fläche 8 übergeht. Die Strecke, auf welcher das äußere und das innere Preßwerkzeugteil in der Preßendstellung dicht beieinanderliegend übereinander greifen, sollte wenigstens dem Dickenschwund des Profilkörpers beim Heißpressen entsprechen.

Diese Gestaltung des Preßwerkzeugteils 3 hat folgende Wirkung : Der Vorpreßling wird - wie bereits bereits geschildert - nach dem Vorpressen aus der Presse entnommen und in das Preßwerkzeugteil 4 der geöffneten Heißpresse eingelegt. Da jeder Vorpreßling - wie allgemein bekannt - nach dem Vorpressen atmet, d. h. beim Öffnen der Vorpresse infolge Zurückfederns der Preßmasse eine Volumenvergrößerung erfährt, ragt der Vorpreßling über die Außenmaße des Preßwerkzeugteils 4 hinaus. Wird nun das Preßwerkzeugteil 3 der Heißpresse auf das Preßwerkzeugteil 4 mit dem darin liegenden Vorpreßling abgesenkt, dann drückt die schräge Fläche 7 die überstehenden Teile des Vorpreßlings kontinuierlich nach innen, ohne den Vorpreßling zu beschädigen. Zu diesem Zweck sollte die schräge Fläche 7 eine möglichst glatte Oberfläche besitzen. Die Höhe und die Neigung der schrägen Fläche sind von der Form des Profilkörpers abhängig und lassen sich erforderlichenfalls durch einfache Versuche ermitteln.

Aus der Figur ist weiter zu erkennen, daß der Rand des inneren Preßwerkzeugteiles 4 eine hochgezogene, spitze Kante 9 besitzt. Diese Maßnahme unterstützt die Wirkung der schrägen Fläche 7 in folgender Weise :
Wenn sich das äußere Preßwerkzeugteil 3 auf das innere Preßwerkzeugteil 4 zu bewegt und den Vorpreßling nach innen drückt, hält die Kante einerseits den Vorpreßling fest und andererseits wird die Deckschicht gleichmäßig an die Kante des Vorpreßlings gelegt.

Weiterhin ist aus der Figur zu erkennen, daß bei der erfindungsgemäßen Presse der Rand des äußeren Preßwerkzeugteils 3 zwischen waagerechter Fläche 8 und der Außenkante einen Rücksprung 10 besitzt. Diese Maßnahme trägt in vorteilhafter Weise dazu bei, daß das Ankleben der überstehenden Teile der Deckschicht an dem äußeren Preßwerkzeugteil 3 verhindert und das Reinigen dieses Preßwerkzeugteiles wenigstens erleichtert wird, wenn es sich nicht sogar weitgehend erübrigt.

In der Figur ist die Presse derart ausgebildet, daß das innere Preßwerkzeugteil 4 feststehend und das äußere Preßwerkzeugteil 3 vertikal nach oben und unten verschiebbar angeordnet ist. Es ist aber im Prinzip gleichgültig, welches der Preßwerkzeugteile von oben her gegen das andere Preßwerkzeugteil auf die Preßmasse einwirkt. Es ist ebenso möglich, daß das innere Preßwerkzeugteil 4 nach oben verschiebbar ausgebildet oder oben angeordnet ist oder daß beide Preßwerkzeugteile gegeneinander verschiebbar angeordnet sind.

Die Erfindung ist vorstehend anhand einer Presse beschrieben worden, bei der während des Heißpressens gleichzeitig das Aushärten des Kerns und das Aufbringen der Deckschicht erfolgt. Die neue Presse kann aber auch verwendet werden, wenn der Profilkörper nur heißgepreßt, d. h. ausgehärtet werden soll. Ebenso ist die neue Presse verwendbar, wenn das Heißpressen in zwei Stufen durchgeführt wird, wie dies von der bekannten Presse bekannt ist.

## Patentansprüche

1. Presse zur Herstellung von gepreßten Profilkörpern aus einem nicht steigfähigen Gemisch von mit einem wärmehärtenden Bindemittel vermischten Faserstoffen, welche wenigstens ein entsprechend einer Seite des zu pressenden Profilkörpers geformtes inneres Preßwerkzeugteil (4) und ein über das innere Preßwerkzeugteil greifendes äußeres Preßwerkzeugteil (3) besitzt, dadurch gekennzeichnet, daß der innere, dem inneren Preßwerkzeugteil (4) zugewandte Rand des äußeren Preßwerkzeugteiles (3) eine mit der Preßrichtung sowie mit der seitlichen Begrenzungsfläche des inneren Preßwerkzeugteils (4) einen spitzen Winkel einschließende, nach außen geneigte schräge Fläche (7) bildet, an welche sich nach außen eine waagerechte Fläche (8) anschließt.

2. Presse nach Anspruch 1, dadurch gekennzeichnet, daß der Rand des äußeren Preßwerkzeugteils (3) zwischen waagerechter Fläche (8) und Außenkante einen Rücksprung (10) besitzt.

3. Presse nach Anspruch 1 und 2, dadurch gekennzeichnet, daß der Rand des inneren Preßwerkzeugteiles (4) mit einer hochgezogenen, spitzen Kante (9) versehen ist.

4. Presse nach den Ansprüchen 1 bis 3, dadurch gekennzeichnet, daß die Oberfläche der schrägen Fläche (7) poliert ist.

5. Presse nach den Ansprüchen 1 bis 5, dadurch gekennzeichnet, daß die Strecke, auf welcher das äußere und das innere Preßwerkzeugteil (3 bzw. 4) in der Preßendstellung übereinander greifen, wenigstens dem Dickenpreßschwund des Profilkörpers entspricht.

## Claims

1. A power press for the manufacture of stamped profiled bodies from a non-rising mixture of fibrous materials mixed with a thermosetting bonding agent, which comprises at least one inner pressing tool part (4) that is shaped in accordance with one side of the profiled body to be stamped, and one outer pressing tool part (3) that extends over said inner pressing tool part, characterized in that the inner edge of the outer pressing tool part (3) facing the inner pressing tool part (4), forms an outwardly sloped slanting surface (7) which is at an acute angle with the stamping direction as well as with the lateral boundary surface of said inner pressing tool part (4), which is followed toward the outside by a horizontal surface (8).

2. A power press as claimed in claim 1, characterized in that the edge of said outer pressing tool part (3) has a set back portion (10) between said horizontal surface (8) and the outer edge.

3. A power press as claimed in claim 1 and 2. characterized in that the edge of said inner pressing tool part (4) is provided with a pulled up pointed end (9).

4. A power press as claimed in claims 1 to 3, characterized in that the face of the slanting surface (7) is polished.

5. A power press as claimed in claims 1 to 4, characterized in that the distance in which the outer and the inner pressing tool part (3 and 4) extend over one another in the stamping end position, at least corresponds to the reduction in thickness of the profiled body during stamping.

## Revendications

1. Presse destinée à fabriquer des corps profilés par pressage d'une composition non expansible faite de matériaux fibreux mélangés avec un liant thermodurcissable, cette presse comprenant au moins un outil de pressage intérieur (4), dont la forme correspond à une face du corps profilé à presser, et un outil de pressage extérieur (3) venant en prise sur l'outil de pressage intérieur, caractérisée en ce que le bord intérieur, tourné vers l'outil de pressage intérieur (4), de l'outil de pressage extérieur (3), forme une surface oblique (7) inclinée vers l'extérieur et délimitant un angle aigu avec la direction de pressage et avec la surface périphérique latérale de l'outil de pressage intérieur, cette surface oblique se raccordant vers l'extérieur à une surface horizontale (8).

2. Presse selon la revendication 1, caractérisée en ce que le bord de l'outil de pressage extérieur (3) comporte entre la surface horizontale (8) et l'arête extérieure, un épaulement arrière (10).

3. Presse selon la revendication 1 et 2, caractérisée en ce que le bord de l'outil de pressage intérieur (4) est pourvu d'une arête pointue et relevée (9).

4. Presse selon les revendications 1 à 3, caractérisée en ce que la surface oblique (7) est polie.

5. Presse selon les revendications 1 à 4, caractérisée en ce que la hauteur sur laquelle les outils de pressage intérieur (4) et extérieur (3) viennent en prise l'un sur l'autre en position finale de pressage, correspond au moins à la réduction d'épaisseur du corps profilé, sous l'effet du pressage.
